# EUROPÄISCHE PATENTSCHRIFT

(11) **EP 3 029 242 B1**
(45) Veröffentlichungstag und Bekanntmachung des Hinweises auf die Patenterteilung: **11.04.2018**
(21) Anmeldenummer: 14196278.7
(22) Anmeldetag: 04.12.2014
(51) Int. Cl.: E05D 7/10

(54) **System zur Anordnung eines Türelements an einer Türanlage**
System for assembling a door element on a door installation
Système d'agencement d'un élément de porte sur une installation de porte

(43) Veröffentlichungstag der Anmeldung: 08.06.2016
(73) Patentinhaber: dormakaba Deutschland GmbH, 58256 Ennepetal (DE)
(72) Erfinder: Sunderbrink, Jörg, 58256 Ennepetal (DE); Aykas, Kenan, 58256 Ennepetal (DE)
(74) Vertreter: Balder IP Law, S.L.

(56) Entgegenhaltungen:
- DE-U1- 20 109 733
- FR-A1- 2 886 965
- US-A- 3 805 325
- US-A- 4 603 452

## Beschreibung

Die vorliegende Erfindung betrifft ein System mit einer Beschlagvorrichtung und einer Gegenbeschlagvorrichtung zur Anordnung eines Türelements an einer Türanlage gemäß Anspruch 1. Zudem betrifft die vorliegende Erfindung ein Verfahren zur Montage eines Türelements an eine Türanlage mit einem System, insbesondere mit dem erfindungsgemäßen System, gemäß Anspruch 10. Bei gattungsbildenden Systemen zur Anbindung bzw. zur Anordnung eines Türelements an eine Türanlage, beispielsweise eines Glastürelements an eine Ganzglas-Türanlage, ist das Türelement über dessen Eckbereich in einer als Eckbeschlag ausgestalteten Beschlagvorrichtung eingespannt und wird über die Beschlagvorrichtung an beispielsweise einem als Glaselement ausgestalteten Oberlicht über eine daran angeordnete Gegenbeschlagvorrichtung angebunden. Da es sich bei den Türelementen insbesondere um Glastüren, wie beispielsweise Glaspendeltüren, Glasanschlagtüren oder Glasschiebetüren handelt, die auf einem Drehpunkt oder einer Achse, beispielsweise einer BTS-Achse angeordnet sind, ist die als Eckbeschlag ausgestaltete Beschlagvorrichtung zumeist an der vertikalen, koaxial zu der Drehachse gelagerten Kante des Türelements angeordnet. Die Beschlagvorrichtung, die an dem Türelement ausgestaltet ist und die Beschlagvorrichtung, d. h. die Gegenbeschlagvorrichtung, die beispielsweise an dem Oberlicht angeordnet ist, besteht zumeist aus zwei Beschlagelementen zwischen die das Türelement bzw. die Glastür oder die Glasscheibe des Oberlichtes geklemmt bzw. eingespannt wird. Um die Türelemente bzw. das Oberlicht zwischen den Beschlagelementen klemmen oder einspannen zu können, und um außerhalb der Klemmung eine Anbindung des Türelements, d. h. eine Lagerung des Türelements über den Eckbeschlag an der Beschlagvorrichtung ausführen zu können, sind die Eckbereiche der Türelemente entlang deren Kontur ausgeschnitten. An der Kontur können so die Beschlagelemente zur Anlage gelangen und bilden über den Ausschnitt des Türelements einen Freiraum, in dem jeweils ein Verbindungselement angeordnet ist, welches Bestandteil der Beschlagvorrichtung ist. Das Verbindungselement der Beschlagvorrichtung und der Gegenbeschlagvorrichtung, welche vorzugsweise zwischen den Beschlagelementen angeordnet sind, werden über ein Kopplungselement, beispielsweise mittels eines Bolzens, miteinander verbunden, wodurch das Türelement über die durch das Kopplungselement verbundenen Beschlagvorrichtungen an dem Oberlicht oder der Türanlage anbindbar ist. Um demnach das Türelement an der Türanlage bzw. an das Oberlicht anbinden zu können, d. h. den Eckbeschlag mit der Beschlagvorrichtung der Türanlage oder des Oberlichts zu verbinden, wird in bekannter Weise das Türelement gegen den oberen Beschlag verschwenkt. Dabei ist das Verbindungselement des Eckbeschlages bereits mit dem Verbindungselement, das zur Anbindung an die Beschlagvorrichtung des Oberlichtes oder der Türanlage gelangt, über das Kopplungselement verbunden. Entsprechend wird beim Schwenken der Tür das Verbindungselement zur Anbindung an die Beschlagvorrichtung des Oberlichts oder der Türanlage mit der Tür verschwenkt. Beim Verschwenken des Türelements gegen die Beschlagvorrichtung wird dabei eine erste Montagestellung erreicht, nämlich dann, wenn das Verbindungselement, das zur Anbindung an die Beschlagvorrichtung des Oberlichts oder der Türanlage dient, positioniert ist. In dieser ersten Montagestellung muss das Türelement unter Druck in der Montagestellung gehalten werden, da sich sonst das Türelement, d. h. die Anbindung des Verbindungselementes an der Beschlagvorrichtung des Oberlichts oder der Türanlage durch Zurückschwenken des Türelements wieder löst. Um eine Arretierung des Türelements über den Eckbeschlag an der Beschlagvorrichtung des Oberlichts oder der Türanlage zu bewirken, wird das Verbindungselement, das zur Anbindung an der Beschlagvorrichtung des Oberlichts oder der Türanlage dient, mittels Befestigungselementen, beispielsweise Schrauben, mit der Beschlagvorrichtung des Oberlichts oder der Türanlage verbunden. In üblicher Weise dienen dazu zwei Schrauben, die durch das Verbindungselement hindurchgreifen und kraft- und/oder formschlüssig in der Beschlagvorrichtung des Oberlichts oder der Türanlage zur Anlage gelangen. Durch kraft- und/oder formschlüssige Kopplung zwischen dem Verbindungselement und der Beschlagvorrichtung des Oberlichts oder der Türanlage wird eine zweite Montagestellung erreicht, in der das Türelement an der Türanlage bzw. dem Oberlicht zuverlässig gesichert ist.

Dabei ist nachteilig, dass zur Montage des Türelements an dem Oberlicht oder der Türanlage mindestens zwei Monteure benötigt werden, wobei einer der Monteure das Türelement gegen die Beschlagvorrichtung des Oberlichts oder der Türanlage drückt und der andere Monteur das Verbindungselement, das zur Anbindung an der Beschlagvorrichtung des Oberlichts oder der Türanlage dient, über die Schraubverbindungen kraft- und/oder formschlüssig mit der Beschlagvorrichtung koppelt. Da die Schrauben als einzelne Komponenten erst nach der Positionierung des Verbindungselements in der Beschlagvorrichtung des Oberlichts oder der Türanlage eingesetzt werden können, müssen diese einzeln vom Monteur aufgenommen, durch das Verbindungselement hindurchgesteckt und in die Beschlagvorrichtung mittels eines Werkzeuges eingeschraubt werden. Da sich der Eckbeschlag beispielsweise an der oberen Ecke des Türelements befindet und die Anbindung und Verschraubung mittels der Befestigungselemente an der oberhalb des Eckbeschlags an dem Oberlicht oder der Türanlage angeordneten Beschlagvorrichtung vorgenommen werden muss, ist es unabdingbar, dass ein Monteur, der die Schrauben durch das Verbindungselement in die Beschlagvorrichtung einschrauben muss, für diesen Vorgang auf einer Leiter steht, während ein anderer Monteur, wie bereits beschrieben, das Türelement gegen die Beschlagvorrichtung des Oberlichts oder der Türanlage drückt. Aus US4603452 ist ein System nach dem Oberbegriff des Anspruchs 1 bekannt. Es ist daher die Aufgabe der vorliegenden Erfindung, ein System zur Anbindung eines Türelements an einer Türanlage zu schaffen, welches eine Anbindung des Türelements an die Türanlage, insbesondere die Anbindung eines Glastürelements an eine Ganzglas-Anlage vereinfacht, wobei vorzugsweise für die Anbindung des Türelements an die Türanlage nur ein Monteur notwendig ist.

Die voranstehende Aufgabe wird gelöst durch ein System mit einer Beschlagvorrichtung und einer Gegenbeschlagvorrichtung zur Anordnung eines Türelements an einer Türanlage mit den Merkmalen des Anspruchs 1, wobei die Beschlagvorrichtung mit der Gegenbeschlagvorrichtung über ein Kopplungselement, das zumindest an der Beschlagvorrichtung oder der Gegenbeschlagvorrichtung bewegbar angeordnet ist, verbindbar ist, wobei bei Verbindung der Beschlagvorrichtung mit der Gegenbeschlagvorrichtung eine erste Montagestellung des Türelementes erreicht ist. Des Weiteren wird die voranstehende Aufgabe durch ein Verfahren zur Montage eines Türelements an eine Türanlage mit einem System, insbesondere mit dem erfindungsgemäßen System, mit den Merkmalen des Anspruchs 10 gelöst. Weitere Merkmale und Details der Erfindung ergeben sich aus den Unteransprüchen, der Beschreibung und der Zeichnung.

Dabei gelten Merkmale und Details, die im Zusammenhang mit dem erfindungsgemäßen System beschrieben sind, selbstverständlich auch im Zusammenhang mit dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Eine Beschlagvorrichtung des erfindungsgemäßen Systems ist vorzugsweise für den Eckbereich einer vertikalen Kante und einer horizontalen Kante eines Türelements vorgesehen. Eine Gegenbeschlagvorrichtung des erfindungsgemäßen Systems ist in bevorzugter Weise an der unteren horizontalen Kante eines Oberlichtes bzw. an der vertikalen und horizontalen Kante einer Türanlage vorgesehen. Die Beschlagvorrichtung und die Gegenbeschlagvorrichtung weisen erfindungsgemäß ein erstes Beschlagelement und ein zweites Beschlagelement auf, welche jeweils einen Anlageabschnitt für die Anlage an das Türelement bzw. an das Oberlicht oder der Türanlage aufweisen. Dabei werden die beiden Beschlagelemente unter Einspannen des Türelements oder des Oberlichts oder der Glasscheibe einer Ganzglas-Anlage miteinander verbunden.

Bei einer Beschlagvorrichtung bzw. einer Gegenbeschlagvorrichtung handelt es sich im Sinne des vorliegenden erfindungsgemäßen Systems vorzugsweise um einen sogenannten Türbeschlag oder einen oberen Beschlag an einem Oberlicht oder einer Türanlage, welcher zur Anbindung des Türelements dient. Entsprechend kann die Beschlagvorrichtung des erfindungsgemäßen Systems an einem Schwenkmodul eines Türsystems, also dem Türblatt, und die Gegenbeschlagvorrichtung kann als feststehendes Modul oder als Schiebemodul eines Türsystems oder einer Türanlage angeordnet sein. Die Beschlagvorrichtung und die Gegenbeschlagvorrichtung des erfindungsgemäßen Systems können sich auch zwischen mehreren Bauteilen, z. B. zwischen einem Oberlicht und einem feststehenden Modul erstrecken, um diese miteinander zu verbinden bzw. diese in den zwischen den Beschlagelementen ausgebildeten Einspannbereich gemeinsam einzuspannen. Derartige feststehende Module können auch als Zargenmodule oder Seitenteile bezeichnet werden.

Neben klassischen Türblättern und hier insbesondere Glastüren, kann das erfindungsgemäße System auch bei anderen scheibenförmigen Bauelementen, z. B. bei Glasvitrinen, Geländerverglasungen und Duschkabinen, zum Einsatz kommen.

Das erfindungsgemäße System wird insbesondere für Türelemente in Glasbauweise oder Teilglasbauweise eingesetzt. Dementsprechend kann durch das erfindungsgemäße System auch eine vereinfachte Herstellung des Türelements bzw. eine vereinfachte Vorbereitung des Türelements auf die Anbindung an das Türsystem oder die Türanlage erfolgen.

Um die vorbeschriebene Vereinfachung der Anbindung eines Türelements an eine Türanlage oder an ein Türsystem erreichen zu können, ist erfindungsgemäß gemäß Patentanspruch 1 vorgesehen, dass die Beschlagvorrichtung und die Gegenbeschlagvorrichtung derart ausgebildet sind, dass das Türelement aus der ersten Montagestellung in eine zweite Montagestellung bringbar ist, indem das Kopplungselement aus einer Freigabestellung in eine Arretierposition überführbar ist, wodurch das Türelement an der Türanlage gesichert ist.

Durch das Überführen des Kopplungselements, welches beispielsweise eine Achse oder ein die Beschlagvorrichtung und die Gegenbeschlagvorrichtung verbindender Bolzen ist, kann unter Anbindung der Beschlagvorrichtung an der Gegenbeschlagvorrichtung, nämlich unter Anlage der Achse bzw. des Bolzens in dem Verbindungselement der Beschlagvorrichtung und in dem Verbindungselement der Gegenbeschlagvorrichtung die Achse bzw. der Bolzen vorteilhaft aus einer Freigabestellung in eine Arretierposition überführt werden, wodurch das Türelement in der Arretierposition an der Türanlage zuverlässig gesichert ist. Das heißt, dass bereits bei Anlage des Bolzens in der Beschlagvorrichtung und in der Gegenbeschlagvorrichtung, d. h. bei Kopplung der Beschlagvorrichtung und der Gegenbeschlagvorrichtung durch das als Achse oder Bolzen ausgestaltete Kopplungselement das Türelement bereits an dem Oberlicht oder der Türanlage bzw. dem Türsystem sicher anliegt, und danach eine zuverlässige Sicherung durch Überführung des Kopplungselements aus der Freigabestellung in die Arretierposition erfolgt. Entsprechend ist es mit dem erfindungsgemäßen System möglich, mit nur einem Monteur das Türelement an einer Türanlage bzw. einem Türsystem anzubinden. Dabei kann der Monteur durch leichten Druck mit einer Hand auf das Türelement die sichere Anlage des Türelements beispielsweise an dem Oberlicht unterstützen und kann mit der anderen Hand vorzugsweise mittels eines Werkzeuges das Kopplungselement aus der Freigabestellung in die Arretierposition überführen

In vorteilhafter Weise ist das Kopplungselement drehbar an der Beschlagvorrichtung oder der Gegenbeschlagvorrichtung angeordnet bzw. gelagert, wodurch zum einen die Überführung des Kopplungselements aus der Freigabestellung in die Arretierposition gewährleistet ist und zum anderen dient die drehbare Lagerung des Kopplungselements in Verbindung mit der Anordnung des Türelements auf einer Achse, beispielsweise einer BTS-Achse, zur Drehlagerung des Türelements an dem Oberlicht bzw. der Türanlage. Dazu ist das Kopplungselement bevorzugt koaxial zu der Drehachse des Türelements an der Beschlagvorrichtung und der Gegenbeschlagvorrichtung angeordnet. Die drehbare Lagerung des Kopplungselements an der Beschlagvorrichtung oder der Gegenbeschlagvorrichtung ist dabei so zu verstehen, dass das Kopplungselement relativ zu der Beschlagvorrichtung oder der Gegenbeschlagvorrichtung drehbar angeordnet ist. Das bedeutet, dass entweder das Kopplungselement drehgelagert oder die Beschlagvorrichtung oder die Gegenbeschlagvorrichtung um das Kopplungselement herum drehbar bzw. drehgelagert angeordnet ist.

Um eine sichere Anlage des Türelements über die Beschlagvorrichtung an der Gegenbeschlagvorrichtung der Türanlage oder des Oberlichts zu gewährleisten, ist in bevorzugter Weise das Kopplungselement drehfest mit der Beschlagvorrichtung oder der Gegenbeschlagvorrichtung verbindbar. Eine drehfeste Verbindung des Kopplungselements in der Beschlagvorrichtung oder der Gegenbeschlagvorrichtung des erfindungsgemäßen Systems erfolgt vorteilhaft durch Überführung des formschlüssig in die Beschlagvorrichtung oder die Gegenbeschlagvorrichtung greifenden Kopplungselements aus der Freigabestellung in die Arretierposition, wobei das Kopplungselement zumindest kraftschlüssig mit der Beschlagvorrichtung oder der Gegenbeschlagvorrichtung verbunden wird. Dazu ist das Kopplungselement in vorteilhafter Weise zumindest abschnittsweise der Geometrie einer Aufnahme in der Beschlagvorrichtung oder der Gegenbeschlagvorrichtung angepasst ausgestaltet. Ist beispielsweise die Aufnahme ein Rundloch in Form einer Bohrung, kann das Kopplungselement bevorzugt zumindest abschnittsweise eine der Bohrung angepasste Umfangsgeometrie aufweisen. Greift das Kopplungselement mit der an die Aufnahme angepassten Geometrie in die Aufnahme, greift das Kopplungselement bevorzugt in der Freigabestellung formschlüssig. Eine nicht an die Aufnahme angepasste Geometrie des Kopplungselements des erfindungsgemäßen Systems kann in bevorzugter Weise eine beidseitige Abflachung des als Bolzen oder als Achse ausgestalteten Kopplungselements sein. Wird demnach das Kopplungselement aus der Freigabestellung in die Arretierposition überführt, bewirkt dies bereits durch die beidseitig abgeflachten Seiten eine Sicherung des Kopplungselements in der Aufnahme der Beschlagvorrichtung oder der Gegenbeschlagvorrichtung, wobei das Kopplungselement kraftschlüssig mit der Aufnahme der Beschlagvorrichtung bzw. der Gegenbeschlagvorrichtung verbunden wird. In dieser Position, nämlich der Arretierposition, ist das Kopplungselement drehfest, zumindest bis zur Überwindung der zur Lösung des Kraftschlusses zwischen der Aufnahme und dem Kopplungselement aufzubringenden Kraft, kraftschlüssig mit der Aufnahme verbunden.

Um ein unbeabsichtigtes Lösen aus der Arretierposition des Kopplungselements in der Aufnahme der Beschlagvorrichtung bzw. der Gegenbeschlagvorrichtung zu verhindern, ist bevorzugt im Bereich der Aufnahme ein Sicherungselement angeordnet, das zur Sicherung des Kopplungselements, und hier insbesondere zur Sicherung des Kopplungselementes in der Arretierposition dient. Das Sicherungselement kann beispielsweise eine in einem Innengewinde der Beschlagvorrichtung geführte Schraube sein, die in die Aufnahme hineingeführt und zumindest kraftschlüssig an dem Kopplungselement, und hier bevorzugt an zumindest einer der abgeflachten Seiten des Kopplungselements in dessen Arretierposition kraftschlüssig zur Anlage gelangt. Natürlich ist es auch denkbar, dass auch das Kopplungselement ein Innengewinde aufweist, in das das als Schraube ausgebildete Sicherungselement eingreift. In diesem Fall ist das Kopplungselement über das Sicherungselement kraft- und formschlüssig in der Arretierposition gesichert bzw. sicherbar.

Ganz allgemein kann die Beschlagvorrichtung bzw. die Gegenbeschlagvorrichtung des erfindungsgemäßen Systems sowohl an dem Türelement oder der Türanlage bzw. im Türsystem angeordnet sein. Da die Beschlagvorrichtung und die Gegenbeschlagvorrichtung in vorteilhafter Weise spiegelsymmetrisch aufgebaut sind, d. h. diese sich in ihren Bauteilen nur unwesentlich unterscheiden, kann die an dem Türelement als Eckbeschlag ausgestaltete Beschlagvorrichtung auch als Gegenbeschlagvorrichtung an dem Oberlicht bzw. dem Türsystem oder umgekehrt dienen.

Um das Kopplungselement des erfindungsgemäßen Systems aus seiner Freigabestellung in die Arretierposition überführen zu können, wobei dies in vorteilhafter Weise unter Anlage des Türelements, d. h. bei Aufnahme des Kopplungselements in der Aufnahme der Gegenbeschlagvorrichtung erfolgt, weist zumindest die Aufnahme, in die das Kopplungselement beim Schwenken des Türelements in die Gegenbeschlagvorrichtung geführt wird, eine seitliche Öffnung auf. Vorzugsweise dient die seitliche Öffnung dazu, ein Werkzeug in die Aufnahme einzuführen, um mit Hilfe des Werkzeuges das Kopplungselement aus der Freigabestellung in die Arretierposition zu überführen. In vorteilhafter Weise ist dazu in dem Kopplungselement eine Aussparung in Form einer Bohrung oder einer Ausfräsung ausgestaltet, in die das über die seitliche Öffnung der Aufnahme eingeführte Werkzeug einführbar ist. Die Bohrung bzw. Aussparung an dem Kopplungselement ist dabei in vorteilhafter Weise in einer Position an dem Kopplungselement ausgestaltet, die der äußeren Begrenzung, d. h. dem äußeren Rand der seitlichen Öffnung der Aufnahme entspricht.

Entsprechend kann das Werkzeug an dem äußeren Rand der seitlichen Öffnung der Aufnahme in die Bohrung des Kopplungselements eingeführt werden und kann dann mit der zumindest teilweisen Drehung des Kopplungselements bis zum gegenüberliegenden äußeren Rand der seitlichen Öffnung der Aufnahme geführt und kann dann in dieser Position wieder aus der Bohrung des Kopplungselements herausgeführt werden. An den die seitliche Öffnung begrenzenden Rändern der Aufnahme kann in vorteilhafter Weise an der Beschlagvorrichtung eine Markierung vorgesehen sein, die dem Monteur anzeigt, ob sich das Kopplungselement in der Freigabestellung oder in der Arretierposition befindet. In der Arretierposition des Kopplungselements innerhalb der Aufnahme kann das Werkzeug herausgezogen werden und diese dient dann auch in vorteilhafter Weise zur Betätigung des Sicherungselementes, um dieses gegen das Kopplungselement voranzutreiben. Dazu ist das Sicherungselement bevorzugt als Madenschraube mit einer Aufnahme ausgestaltet, die beispielsweise eine Innensechskantaufnahme sein kann. Bei dem Werkzeug kann es sich in vorteilhafter Weise um einen Imbusschlüssel handeln, der sowohl in die Bohrung bzw. Aussparung des Kopplungselementes hineingreifen kann, und der in vorteilhafter Weise der Aufnahme der Madenschraube angepasst ist und zur Bestätigung des beispielsweise als Madenschraube ausgestalteten Sicherungselements dient. Erfindungsgemäß sind die Aufnahmen zur Aufnahme des Kopplungselementes in einem Verbindungselement ausgestaltet, das bevorzugt über Befestigungselemente mit einem Halteelement verbunden ist, das vorteilhaft stufenlos relativ zu der Beschlagvorrichtung bzw. zu der Gegenbeschlagvorrichtung bewegbar ist. Das mit dem Halteelement verbundene Verbindungselement bildet einen Befestigungsmechanismus, der an beiden Bauteilen, nämlich am Halteelement sowie am Verbindungselement integriert ist, und der zwischen einem gelösten Zustand und einem Fixierungszustand überführbar ist, wobei im gelösten Zustand das Halteelement an den Beschlagelementen verschiebbar ist und im Fixierungszustand zumindest kraft- oder formschlüssig an zumindest einem Beschlagelement befestigt ist. Demzufolge dient der am Halteelement und am Verbindungselement ausgebildete Befestigungsmechanismus beispielsweise dazu, die Beschlagvorrichtung zu der Gegenbeschlagvorrichtung oder umgekehrt in dem gelösten Zustand auszurichten bzw. einzustellen. Darüber hinaus dient der Befestigungsmechanismus dazu, die Beschlagvorrichtung bzw. die Gegenbeschlagvorrichtung in der eingestellten Position zu fixieren, nämlich das Halteelement über den Befestigungsmechanismus an zumindest einem der Beschlag-elemente zumindest kraftschlüssig und/oder formschlüssig zu fixieren. Entsprechend kann das Halteelement zur Einstellung der Verbindungselemente der Beschlagvorrichtung und der Gegenbeschlagvorrichtung zueinander stufenlos in der Längserstreckung der Beschlagelemente geführt werden. Ist die Lage der Verbindungselemente, die jeweils eine Aufnahme zur Kopplung der Gegenbeschlagvorrichtung mit der Beschlagvorrichtung mittels des Kopplungselementes aufweisen, zueinander eingestellt, erfolgt über den Befestigungsmechanismus eine Festlegung der Halteelemente an der Beschlagvorrichtung und der Gegenbeschlagvorrichtung in Form einer kraftschlüssigen Klemmverbindung der Halteelemente mit wenigstens einem der Beschlagelemente der Beschlagvorrichtung und der Gegenbeschlagvorrichtung .

Um eine Wirkverbindung zwischen dem Halteelement und dem Verbindungselement herzustellen, d. h. um den Befestigungsmechanismus auszubilden, sind das Halteelement und das Verbindungselement besonders vorteilhaft über zumindest zwei Befestigungselemente kraft- und/oder formschlüssig miteinander verbunden. Bei den Befestigungselementen zwischen dem Halteelement und dem Verbindungselement kann es sich beispielsweise um eine Schraube, wie z. B. eine Madenschraube, handeln, die das Haltelement und das Verbindungselement form- und/oder kraftschlüssig miteinander verbindet. Die kraft- und/oder formschlüssige Verbindung zwischen dem Halteelement und dem Verbindungselement, d. h. die Überführung des Befestigungsmechanismus aus dem gelösten Zustand in den Fixierungszustand dient zudem in vorteilhafter Weise dazu, das Halteelement an dem Beschlagelement festzulegen. Dazu weist das Beschlagelement einen als Ausnehmung ausgestalteten Freiraum auf, beispielsweise in Form einer Nut oder einer Schiene, an bzw. in dem das Haltelement geführt bzw. beweglich gelagert ist. Der Freiraum in dem Beschlagelement ist dabei vorteilhaft so ausgestaltet, dass das Halteelement in Längserstreckung des Beschlagelements verschiebbar bzw. führbar ist. Da das Beschlagelement bzw. die Beschlagelemente der Beschlagvorrichtung und der Gegenbeschlagvorrichtung parallel zu der vorderen und/oder hinteren Fläche des Türelements bzw. des an das Türelement angrenzenden Glasbauteils ausgerichtet sind, erfolgt durch die Verschiebung des Halteelements in Längserstreckung des Beschlagelements eine Verschiebung des Türelements oder des Glasbauteils relativ zu den angrenzenden Elementen beispielsweise einer Ganzglastüranlage.

In bevorzugter Weise ist der Freiraum in zumindest einem der Beschlagelemente als Ausnehmung ausgestaltet. Die Ausnehmung erstreckt sich in bevorzugter Weise in Längserstreckung des Beschlagelements und in besonders vorteilhafter Weise jeweils in Längserstreckung der beiden Beschlagelemente, wobei die Ausnehmungen in den beiden Beschlagelementen bevorzugt auf gleicher Höhe und parallel zueinander ausgestaltet sind. Der als Ausnehmung bezeichnete Freiraum in den beiden Beschlagelementen ist besonders bevorzugt als Nut oder Schlitz ausgestaltet und dient vorteilhaft dazu, das Halteelement im Wesentlichen parallel zu den Beschlagelementen und relativ zu deren Längserstreckung zu führen. Dazu weist das Halteelement in vorteilhafterweise ein Kopfteil auf, welches dazu dient, dass das Halteelement zumindest im gelösten Zustand des Befestigungsmechanismus beweglich in der Ausnehmung eines oder beider Beschlagelemente der Beschlagvorrichtung und der Gegenbeschlagvorrichtung gelagert ist.

Ebenfalls Gegenstand der vorliegenden Erfindung ist ein Verfahren zur Montage eines Türelements an einer Türanlage mit dem erfindungsgemäßen System, umfassend eine Beschlagvorrichtung und eine Gegenbeschlagvorrichtung, wobei in einem ersten Schritt über ein Kopplungselement, das zumindest an der Beschlagvorrichtung oder der Gegenbeschlagvorrichtung bewegbar angeordnet ist, die Beschlagvorrichtung mit der Gegenbeschlagvorrichtung verbunden wird und eine erste Montagestellung des Türelements an der Türanlage erreicht wird. In einem zweiten Schritt wird das Türelement aus der ersten Montagestellung in eine zweite Montagestellung gebracht, indem das Kopplungselement aus einer Freigabestellung in eine Arretierstellung überführt wird, wodurch das Türelement an der Türanlage gesichert wird.

In vorteilhafter Weise kann das Verfahren, nämlich die Montage des Türelements an der Türanlage oder einem Türsystem durch nur einen Monteur durchgeführt werden. Dabei ist insbesondere vorteilhaft, dass das Überführen des Türelements aus der ersten Montagestellung in die zweite Montagestellung über das Kopplungselement durchführbar ist, das vorzugsweise mittels eines Werkzeuges aus der Freigabestellung in eine Arretierstellung überführt wird. Da hier in bevorzugter Weise ein Werkzeug zur Betätigung des Kopplungselements durch die Öffnung der Aufnahme, in der das Kopplungselement an der Beschlagvorrichtung oder der Gegenbeschlagvorrichtung aufgenommen ist, einführbar ist, kann die Betätigung des Kopplungselements in vorteilhafter Weise ohne Aufsteigen des Monteurs auf eine Leiter erfolgen. Dabei kann das Werkzeug vorteilhaft bereits vor dem Verschwenken der Tür, d. h. vor dem ersten Montageschritt in das Kopplungselement eingeführt werden und kann mit dem Kopplungselement in die Aufnahme der Gegenbeschlagvorrichtung geschwenkt werden. Nachdem das Kopplungselement in die Aufnahme der Gegenbeschlagvorrichtung geschwenkt wurde, kann das Kopplungselement mit dem bereits eingeführten Werkzeug aus der Freigabestellung innerhalb der Aufnahme der Beschlagvorrichtung oder der Gegenbeschlagvorrichtung in die Arretierstellung überführt werden. In der Arretierstellung des Kopplungselementes, bei der das Türelement bereits in den Aufnahmen der Beschlagvorrichtung und der Gegenbeschlagvorrichtung gesichert ist, kann das Werkzeug vom Monteur aus dem Kopplungselement herausgezogen werden und dient dann in vorteilhafter Weise dazu, um das Sicherungselement zu betätigen, nämlich dieses in Richtung des Kopplungselementes vorzutreiben. Durch Vortrieb des Sicherungselementes wird vorteilhaft eine kraft- und/oder formschlüssige Kopplung zwischen dem Sicherungselement und dem Kopplungselement bzw. zwischen dem Verbindungselement und dem Kopplungselement ausgebildet. Dadurch kann die Arretierstellung des Kopplungselements zusätzlich durch das Sicherungselement gesichert werden, was insgesamt zu einer zuverlässigen Sicherung des Türelements an der Türanlage bzw. an dem Türsystem dient.

Um hier Wiederholungen bezüglich der Vorteile des erfindungsgemäßen Verfahrens zu vermeiden, wird auf die Beschreibung der vorteilhaften Ausgestaltung des erfindungsgemäßen Systems verwiesen und es wird vollumfänglich auf diese zurückgegriffen.

Weitere die Erfindung verbessernde Maßnahmen werden nachstehend mit der Beschreibung eines bevorzugten Ausführungsbeispiels der Erfindung anhand der Figur näher dargestellt. Dabei können die in den Ansprüchen und in der Beschreibung erwähnten Merkmale jeweils einzeln für sich oder in beliebiger Kombination erfindungswesentlich sein. Dabei ist zu beachten, dass die Figur nur beschreibenden Charakter hat und nicht dazu gedacht ist, die Erfindung in irgendeiner Form einzuschränken.

Es zeigt:
- Fig. 1: eine schematische Skizze einer Ausführungsform eines erfindungsgemäßen Systems mit einer als Eckbeschlag ausgestalteten Beschlagvorrichtung an einem Türelement, welche zur Anbindung des Türelements an einer Gegenbeschlagvorrichtung dient, die an einem Oberlicht angeordnet ist.

In Figur 1 ist schematisch eine Ausführungsform eines erfindungsgemäßen Systems 10 gezeigt. Das System 10 umfasst eine Beschlagvorrichtung 1, die in Form eines Eckbeschlages an der oberen linken Ecke eines Türelements 3 angeordnet ist. Die Beschlagvorrichtung 1 besteht aus einem ersten Beschlagelement 40 und einem zweiten Beschlagelement 50. Zwischen den Beschlagelementen 40 und 50 ist ein Einspannbereich 70 für das Türelement 3 gebildet, der zum Einspannen bzw. Klemmen des Türelements 3 dient. In einem Verbindungselement 90, das mit einem Halteelement 80 wirkverbunden ist, das zwischen den Beschlagelementen 40 und 50 und parallel in Längserstreckung zu den Beschlagelementen 40 und 50 in einem als Ausnehmung ausgestalteten Freiraum 13 führbar ist, ist eine Aufnahme 60 mit einer seitlichen Öffnung 6 ausgestaltet, welche zur bewegbaren Anordnung des Kopplungselements 5 in der Beschlagvorrichtung 1 dient. Die Ausgestaltung der seitlichen Öffnung 6 in der Aufnahme 60 ist für die bewegbare Anordnung des Kopplungselementes 5 und für die Funktionsweise des erfindungsgemäßen Systems 10 nicht zwingend notwendig, weshalb die Aufnahme 60 auch vollumfänglich ohne seitliche Öffnung 6 ausgestaltet sein kann.

Vorliegend ist das Kopplungselement 5 drehgelagert in einer Hülse 100 aufgenommen, die in der Aufnahme 60 des Verbindungselements 90 angeordnet ist. Entsprechend ist das Kopplungselement 5, wie dargestellt, mit seinem unteren Teil drehgelagert in der Hülse 100 in der Aufnahme 60 des Befestigungselementes 90 an der Beschlagvorrichtung 1 angeordnet. Die Drehlagerung des Kopplungselementes 5 könnte umgekehrt aber auch an dem Verbindungselement 90.1 der Gegenbeschlagvorrichtung 2 erfolgen. Im dargestellten Ausführungsbeispiel des erfindungsgemäßen Systems 10 dient jedoch die Aufnahme 60.1 des Verbindungselementes 90.1 der Gegenbeschlagvorrichtung 2 zur Anordnung des in der Figur 1 dargestellten oberen Teils des Kopplungselements 5. Der obere Teil des Kopplungselements 5 ist dabei in seiner Geometrie seines Umfangs zumindest abschnittsweise der Geometrie der Aufnahme 60.1, hier insbesondere der Geometrie der Öffnung 6.1 der Aufnahme 60.1 des Verbindungselementes 90.1 angepasst. Zudem weist der obere Teil des Kopplungselementes 5 beidseitig abgeflachte Seiten auf, die nicht der Geometrie der Öffnung 6.1 der Aufnahme 60.1 entsprechen. In dem oberen Teil des Kopplungselementes 5 ist eine Aussparung in Form einer Bohrung 11 ausgestaltet, in die wie dargestellt ein als Inbusschlüssel ausgestaltetes Werkzeug 8 greift. Die Bohrung 11 ist derart am oberen Teil des Kopplungselementes 5 angeordnet, dass bei Anordnung, d. h. bei Aufnahme des Kopplungselementes 5 in die Aufnahme 60.1 das Werkzeug 8 am äußeren, hier rechten Rand der Öffnung 6.1 der Aufnahme 60.1 in die Aufnahme 60.1 und in das Kopplungselement 5 hineingreift. Entsprechend kann das Werkzeug 8 unter Drehung des Kopplungselements 5 im Uhrzeigersinn, d. h. hier vorliegend vom rechten äußeren Rand der Öffnung 6.1 der Aufnahme 60.1 bis zum linken äußeren Rand der Öffnung 6.1 der Aufnahme 60.1 unter Drehung des Kopplungselements 5 geführt werden. Dabei wird das Kopplungselement 5 in der Aufnahme 60.1 aus seiner Freigabestellung, nämlich mit dessen Bohrung 11 vom rechten äußeren Rand der Öffnung 6.1 der Aufnahme 60.1 liegend, in die Arretierposition mittels des Werkzeuges 8 unter Drehung des Kopplungselements 5, nämlich bis zum Anschlag des Werkzeuges 8 am linken äußeren Rand der Öffnung 6.1 der Aufnahme 60.1, d. h. bis zum Führen der Bohrung 11 des Kopplungselements 5 bis zum linken äußeren Rand der Öffnung 6.1 der Aufnahme 60.1 überführt. Bei der Überführung des Kopplungselementes 5 aus der Freigabestellung in die Arretierposition kommt es aufgrund der abgeflachten Seiten am oberen Teil des Kopplungselementes 5 in der Aufnahme 60.1 bereits zu einer Sicherung zwischen dem Kopplungselement 5 und der Aufnahme 60.1, d. h. einer Sicherung des Türelementes 3 an dem hier als Türanlage 4 dargestellten Oberlicht 400. Nachdem das Kopplungselement 5 in die Arretierposition überführt wurde, kann das Werkzeug 8 aus der Bohrung 11 des Kopplungselementes 5 herausgenommen werden, um dann damit das Sicherungselement 9, welches im Bereich der Aufnahme 60.1 an dem Verbindungselement 90.1 der Gegenbeschlagvorrichtung 2 ausgestaltet ist, gegen eine der abgeflachten Seiten des Kopplungselementes 5 zu verschrauben. Dadurch kann das Türelement 3 zuverlässig an dem hier als Türanlage 4 ausgestalteten Oberlicht 400 gesichert werden.

Der Vollständigkeit halber sei vorliegend noch erwähnt, dass die Gegenbeschlagvorrichtung 2 spiegelsymmetrisch zu der Beschlagvorrichtung 1 ausgestaltet ist. Das bedeutet, dass auch die Gegenbeschlagvorrichtung 2 zwei Beschlagelemente 40.1 und 50.1 umfasst, die einen Einspannbereich 70.1 für das als Türanlage 4 ausgestaltete Oberlicht 400 bilden, das vorliegend eine Glasscheibe bzw. ein Glasfenster ist. Auch die Aufnahme 60.1 der Gegenbeschlagvorrichtung 2 ist wie bei der Beschlagvorrichtung 1 in einem Verbindungselement 90.1 ausgestaltet, welches mit einem Halteelement 80.1 wirkverbunden ist, das zwischen den Beschlagelementen 40.1 und 50.1 und parallel in Längserstreckung der Beschlagelemente 40.1 und 50.1 in einem als Ausnehmung ausgestalteten Freiraum 130 führbar ist.

Die Linie AA in der Figur liegt koaxial zu der Drehachse des Türelements 3. Infolgedessen ist die Anordnung des Kopplungselementes 5 in der Aufnahme 60 und der Aufnahme 60.1 in der Kopplungsposition, d. h. bei Verbindung der Beschlagvorrichtung 1 mit der Gegenbeschlagvorrichtung 2 koaxial auf der Drehachse des Türelements 3 liegend.

### Bezugszeichenliste

- 1: Beschlagvorrichtung
- 2: Gegenbeschlagvorrichtung
- 3: Türelement
- 4: Türanlage
- 5: Kopplungselement
- 6: seitliche Öffnung in 60
- 6.1: seitliche Öffnung in 60.1
- 8: Werkzeug
- 9: Sicherungselement

- 10: System
- 11: Bohrung
- 13: Freiraum/Ausnehmung

- 40: erstes Beschlagelement
- 40.1: erstes Beschlagelement
- 50: zweites Beschlagelement
- 50.1: zweites Beschlagelement

- 60: Aufnahme zu 90 in 1
- 60.1: Aufnahme zu 90.1 in 2

- 70: Einspannbereich
- 70.1: Einspannbereich
- 80: Halteelement
- 80.1: Halteelement
- 90: Verbindungselement
- 90.1: Verbindungselement
- 100: Hülse
- 130: Freiraum/Ausnehmung

- 400: Oberlicht

## Patentansprüche

1. System (10) mit einer Beschlagvorrichtung (1) und einer Gegenbeschlagvorrichtung (2) zur Anordnung eines Türelements (3) an einer Türanlage (4), wobei die Beschlagvorrichtung (1) mit der Gegenbeschlagvorrichtung (2) über ein Kopplungselement (5), das zumindest an der Beschlagvorrichtung (1) oder der Gegenbeschlagvorrichtung (2) bewegbar angeordnet ist, verbindbar ist, wobei bei Verbindung der Beschlagvorrichtung (1) mit der Gegenbeschlagvorrichtung (2) eine erste Montagestellung des Türelementes (3) erreicht ist, wobei die Beschlagvorrichtung (1) und die Gegenbeschlagvorrichtung (2) derart ausgebildet sind, dass das Türelement (3) aus der ersten Montagestellung in eine zweite Montagestellung bringbar ist, indem das Kopplungselement (5) aus einer Freigabestellung in eine Arretierposition überführbar ist, wodurch das Türelement (3) an der Türanlage (4) gesichert ist, wobei das Kopplungselement (5) in jeweils einer in der Beschlagvorrichtung (1) und der Gegenbeschlagvorrichtung (2) ausgestalteten Aufnahme (60, 60.1) angeordnet ist wobei das Kopplungselement (5) in der Arretierposition kraft- und/oder formschlüssig mit der Aufnahme (60, 60.1) verbunden ist, **dadurch gekennzeichnet, dass** die Beschlagvorrichtung (1) und/oder die Gegenbeschlagvorrichtung (2) jeweils ein erstes Beschlagelement (40, 40.1) und ein zweites Beschlagelement (50, 50.1) aufweisen, welche jeweils zumindest bereichsweise einen Anlageabschnitt für die Anlage an das Türelement (3) aufweisen und unter Einspannen des Türelements (3) miteinander verbindbar sind, dass zwischen beiden Beschlag-elementen (40.1, 50.1) oder zwischen beiden Beschlagelementen (40, 50) ein Einspannbereich (70, 70.1) sich bildet, in den das Türelement (3) oder ein an das Türelement angrenzendes Glaselement (4, 400) einsetzbar ist, und die Beschlagelemente (40.1, 50.1) und die Beschlagelemente (40, 50) derart ausgebildet sind, dass zwischen beiden Beschlagelementen (40.1, 50.1) und zwischen beiden Beschlagelementen (40, 50) ein Halteelement (80, 80.1) angeordnet ist, das relativ zu den Beschlagelementen (40.1, 50.1) oder zu den Beschlagelementen (40, 50) verschiebbar ist, und das Halteelement (80, 80.1) in Wirkverbindung mit einem Verbindungselement (90, 90.1) mit der Aufnahme (60, 60.1) steht, die zur gemeinsamen Aufnahme des Kopplungselementes (5) dienen, wobei ein Befestigungsmechanismus zumindest am Halteelement (80, 80.1) sowie zumindest am Verbindungselement (90, 90.1) integriert ist, der zwischen einem gelösten Zustand und einem Fixierungszustand überführbar ist, wobei im gelösten Zustand das Halteelement (80, 80.1) an den Beschlagelementen (40.1, 50.1) oder an den Beschlagelementen (40, 50) verschiebbar ist und im Fixierungszustand kraft- oder/und formschlüssig an zumindest einem Beschlagelement (40.1, 50.1) oder an zumindest einem Beschlagelement (40, 50) befestigt ist.

2. System (10) nach Anspruch 1,
**dadurch gekennzeichnet,**
**dass** das Kopplungselement (5) relativ zu der Beschlagvorrichtung (1) oder der Gegenbeschlagvorrichtung (2) drehbar angeordnet ist.

3. System (10) nach Anspruch 1 oder 2,
**dadurch gekennzeichnet,**
**dass** das Kopplungselement (5) drehfest mit der Beschlagvorrichtung (1) oder der Gegenbeschlagvorrichtung (2) verbindbar ist.

4. System (10) nach Anspruch 1 ,
**dadurch gekennzeichnet,**
**dass** das Kopplungselement (5) zumindest in einer der Aufnahme (60) oder (60.1) drehbar gelagert ist.

5. System (10) nach einem der vorhergehenden Ansprüche,
**dadurch gekennzeichnet,**
**dass** das Kopplungselement (5) der Geometrie der Aufnahme (60, 60.1) angepasst ausgestaltet ist.

6. System (10) nach einem der vorhergehenden Ansprüche,
**dadurch gekennzeichnet,**
**dass** im Bereich der Aufnahme (60, 60.1) ein Sicherungselement (9) zur Sicherung des Kopplungselementes (5) in der Arretierposition angeordnet ist.

7. System (10) nach einem der vorhergehenden Ansprüche,
**dadurch gekennzeichnet,**
**dass** die Beschlagvorrichtung (1) oder die Gegenbeschlagvorrichtung (2) an einem Türelement (3) anordenbar ist.

8. System (10) nach einem der vorhergehenden Ansprüche,
**dadurch gekennzeichnet,**
**dass** das Kopplungselement (5) mit einem über eine Öffnung (6, 6.1) in der Aufnahme (60, 60.1) einführbaren Werkzeug (8) aus der Freigabestellung in die Arretierposition überführbar ist.

9. System nach Anspruch 1,
**dadurch gekennzeichnet,**
**dass** das Halteelement (80, 80.1) entlang der Längserstreckung der Beschlagelemente (40.1, 50.1) oder der Beschlagelemente (40, 50) in einem Freiraum (13, 130) bewegbar ist, wobei insbesondere der Freiraum (13, 130) eine Ausnehmung in mindestens einem Beschlagelement (40.1, 50.1, 40, 50) aufweist und in der Ausnehmung das Halteelement (80, 80.1) beweglich gelagert ist.

10. Verfahren zur Montage eines Türelementes (3) an eine Türanlage (4) mit einem System (10) nach einem der Ansprüche 1 bis 9, umfassend eine Beschlagvorrichtung (1) und eine Gegenbeschlagvorrichtung (2), wobei
- in einem ersten Schritt über ein Kopplungselement (5), das zumindest an der Beschlagvorrichtung (1) oder der Gegenbeschlagvorrichtung (2) bewegbar angeordnet ist, die Beschlagvorrichtung (1) mit der Gegenbeschlagvorrichtung (2) verbunden wird und eine erste Montagestellung des Türelementes (3) an der Türanlage (4) erreicht wird,
- in einem zweiten Schritt das Türelement (3) aus der ersten Montagestellung in eine zweite Montagestellung gebracht wird, indem das Kopplungselement (5) aus einer Freigabestellung in eine Arretierstellung überführt wird, wodurch das Türelement (3) an der Türanlage (4) gesichert wird.

11. Verfahren nach Anspruch 10 ,
**dadurch gekennzeichnet,**
**dass** zur Sicherung der Arretierstellung des Kopplungselementes (5) ein Sicherungselement (9) kraft- und/oder formschlüssig mit dem Kopplungselement (5) verbunden wird.

12. Verfahren nach Anspruch 10 oder 11,
**dadurch gekennzeichnet,**
**dass** ein Werkzeug (8), mit dem das Kopplungselement (5) aus der Freigabestellung in die Arretierstellung überführt wird, zur Herstellung der kraft- und/oder formschlüssigen Verbindung zwischen dem Sicherungselement (9) und dem Kopplungselement (5) verwendet wird.

## Claims

1. A system (10) having a fitting device (1) and a counter-fitting device (2) for the arrangement of a door element (3) at a door installation (4), wherein the fitting device (1) is connectable to the counter-fitting device (2) by means of a coupling element (5), which is disposed to be mobile at least at the fitting device (1) or the counter-fitting device (2), wherein, when connecting the fitting device (1) to the counter-fitting device (2), a first mounting position of the door element (3) is achieved, wherein the fitting device (1) and the counter-fitting device (2) are configured such that the door element (3) may be brought from the first mounting position into a second mounting position, in that the coupling element (5) is transferrable from a release position into an arresting position, whereby the door element (3) is secured at the door installation (4), wherein the coupling element (5) is disposed in respectively one reception (60, 60.1) configured in the fitting device (1) and in the counter-fitting device (2), wherein the coupling element (5), in the arresting position, is non-positively and/or positively connected to the reception (60, 60.1),
**characterized in that** the fitting device (1) and/or the counter-fitting device (2) include respectively one first fitting element (40, 40.1) and one second fitting element (50, 50.1), which respectively at least portion-wise include an abutment portion for the abutment against the door element (3), and are connectable to each other while clamping the door element (3), **in that** between the two fitting elements (40.1, 50.1) or between the two fitting elements (40, 50) a clamping area (70, 70.1) forms, into which the door element (3) or a glass element (4, 400), which adjoins the door element, may be inserted, and the fitting elements (40.1, 50.1) and the fitting elements (40, 50) are configured such that a retaining element (80, 80.1), which is displaceable in relation to the fitting elements (40.1, 50.1) or to the fitting elements (40, 50), may be disposed between both fitting elements (40.1, 50.1) and between both fitting elements (40, 50), and the retaining element (80, 80.1) is in operative connection with a connecting element (90, 90.1) with the reception (60, 60.1), which serve for the joint reception of the coupling element (5), wherein an attachment mechanism is incorporated at least at the retaining element (80, 80.1) as well as at least at the connecting element (90, 90.1), which mechanism is transferable between a released condition and a fixing condition, wherein the retaining element (80, 80.1) in the released condition is displaceable at the fitting elements (40, 50.1) or at the fitting elements (40. 50), and in the fixing condition is non-positively and/or positively connected to at least one fitting element (40.1, 50.1) or to at least one fitting element (40, 50).

2. The system (10) according to claim 1,
**characterized in**
**that** the coupling element (5) is disposed to be rotatable in relation to the fitting device (1) or to the counter-fitting device (2).

3. The system (10) according to claim 1 or 2,
**characterized in**
**that** the coupling element (5) is connectable in a torque-proof manner to the fitting device (1) or to the counter-fitting device (2).

4. The system (10) according to claim 1,
**characterized in**
**that** the coupling element (5) is supported to be rotatable at least in one of the receptions (60) or (60.1).

5. The system (10) according to any of the preceding claims,
**characterized in**
**that** the coupling element (5) is configured to be adapted to the geometry of the reception (60, 60.1).

6. The system (10) according to any of the preceding claims,
**characterized in**
**that** a securing element (9) for securing the coupling element (5) in the arresting position, is disposed in the area of the reception (60, 60.1).

7. The system (10) according to any of the preceding claims,
**characterized in**
**that** the fitting device (1) or the counter-fitting device (2) may be disposed at a door element (3).

8. The system (10) according to any of the preceding claims,
**characterized in**
**that** the coupling element (5) is transferrable from the release position into the arresting position by means of a tool (8), which may be introduced into an opening (6, 6.1) in the reception (60, 60.1).

9. The system according to claim 1,
**characterized in**
**that** the retaining element (80, 80.1) is movable along the longitudinal extension of the fitting elements (40.1, 50.1) or of the fitting elements (40, 50) into a free space (13, 130), wherein in particular the free space (13, 130) includes a recess in at least one fitting element (40.1, 50.1, 40, 50), and the retaining element (80, 80.1) is supported to be mobile in the recess.

10. A method for mounting a door element (3) to a door installation (4) with a system (10) according to any of the claims 1 to 9, comprising a fitting device (1) and a counter-fitting device (2), wherein
- in a first step, via a coupling element (5), which is disposed to be displaceable at least at the fitting device (1) or at the counter-fitting device (2), the fitting device (1) is connected to the counter-fitting device (2), and a first mounting position of the door element (3) is achieved at the door installation (4),
- in a second step, the door element (3) is brought from the first mounting position into a second mounting position, in which the coupling element (5) is transferred from a release position into an arresting position, whereby the door element (3) is secured at the door installation (4).

11. The method according to claim 10,
**characterized in**
**that** for securing the arresting position of the coupling element (5), a securing element (9) is non-positively and/or positively connected to the coupling element (5).

12. The method according to claim 10 or 11,
**characterized in**
**that** a tool (8), by means of which the coupling element (5) is transferred from the release position into the arresting position, is utilized for establishing the non-positive and/or positive connection between the securing element (9) and the coupling element (5).

## Revendications

1. Système (10) avec un dispositif de ferrure (1) et un dispositif de contre-ferrure (2) pour l'agencement d'un élément de porte (3) sur une installation de porte (4), dans lequel le dispositif de ferrure (1) est connectable au dispositif de contre-ferrure (2) via un élément d'accouplement (5), lequel est agencé de façon déplaçable au moins sur le dispositif de ferrure (1) ou sur le dispositif de contre-ferrure (2), dans lequel, lors de la connexion du dispositif de ferrure (1) au dispositif de contre-ferrure (2), est obtenue une première position de montage de l'élément de porte (3), dans lequel le dispositif de ferrure (1) et le dispositif de contre-ferrure (2) sont aménagés de telle façon que l'élément de porte (3) peut être amené depuis la première position de montage vers une deuxième position de montage en transférant l'élément d'accouplement (5) depuis une position de relâche vers une position de verrouillage, par quoi l'élément de porte (3) est sécurisé sur l'installation de porte (4), dans lequel l'élément d'accouplement (5) est agencé respectivement dans une réception (60, 60.1) aménagée dans le dispositif de ferrure (1) et dans le dispositif de contre-ferrure (2), dans lequel l'élément d'accouplement (5), dans la position de verrouillage, est connecté par la force et/ou par la forme à la réception (60, 60.1),
**caractérisé en ce que** le dispositif de ferrure (1) et/ou le dispositif de contre-ferrure (2) présentent/présente respectivement un premier élément de ferrure (40, 40.1) et un deuxième élément de ferrure (50, 50.1), lesquels respectivement au moins en portions présentent une portion de butoir pour le placement sur l'élément de porte (3) et sont connectés les uns aux autres en serrant l'élément de porte (3), **en ce que** se forme une région de serrage (70, 70.1) entre les deux éléments de ferrure (40.1, 50.1) ou entre les éléments de ferrure (40, 50), dans lequel l'élément de porte (3) ou un élément en verre (4, 400) avoisinant l'élément de porte peut être inséré, et les éléments de ferrure (40.1, 50.1) et les éléments de ferrure (40, 50) étant aménagés de façon à ce que, est agencé entre les deux éléments de ferrure (40.1, 50.1) et les deux éléments de ferrure (40, 50) un élément de retenue (80, 80.1), lequel est déplaçable par rapport aux éléments de ferrure (40.1, 50.1) ou aux éléments de ferrure (40, 50), et **en ce que** l'élément de retenue (80, 80.1) est en connexion opérationnelle avec un élément de connexion (90, 90.1) avec la réception (60, 60.1), qui servent à la réception commune de l'élément d'accouplement (5), dans lequel un mécanisme d'attachement est intégré au moins sur l'élément de retenue (80, 80.1) ainsi qu'au moins sur l'élément de connexion (90, 90.1), lequel mécanisme est transférable entre un état libéré et un état fixé, dans lequel, dans l'état libéré, l'élément de retenue (80, 80.1) est déplaçable sur les éléments de ferrure (40.1, 50.1) ou sur les éléments de ferrure (40, 50), et, dans l'état fixé, est attaché par la force et/ou par la forme sur au moins un élément de ferrure (40, 50.1) ou sur au moins un élément de ferrure (40, 50).

2. Système (10) selon la revendication 1,
**caractérisé en ce**
**que** l'élément d'accouplement (5) est agencé de façon rotative par rapport au dispositif de ferrure (1) ou au dispositif de contre-ferrure (2).

3. Système (10) selon la revendication 1 ou 2,
**caractérisé en ce**
**que** l'élément d'accouplement (5) peut être connecté de façon à résister à la rotation au dispositif de ferrure (1) ou au dispositif de contre-ferrure (2).

4. Système (10) selon la revendication 1,
**caractérisé en ce**
**que** l'élément d'accouplement (5) est supporté de façon rotative au moins dans une des réceptions (60) ou (60.1).

5. Système (10) selon l'une des revendications précédentes,
**caractérisé en ce**
**que** l'élément d'accouplement (5) est aménagé de façon adaptée à la géométrie de la réception (60, 60.1).

6. Système (10) selon l'une des revendications précédentes,
**caractérisé en ce**
**qu'**un élément de sécurisation (9) pour la sécurisation de l"élément d'accouplement (5) dans la position de verrouillage est agencé dans la région de la réception (60, 60.1).

7. Système (10) selon l'une des revendications précédentes,
**caractérisé en ce**
**que** le dispositif de ferrure (1) ou le dispositif de contre-ferrure (2) peut être agencé sur un élément de porte (3).

8. Système (10) selon l'une des revendications précédentes,
**caractérisé en ce**
**que** l"élément d'accouplement (5) est transférable depuis une position de relâche vers une position de verrouillage par l'intermédiaire d'un outil (8), qui s'introduit dans la réception (60, 60.1) via une ouverture (6, 6.1).

9. Système selon la revendication 1,
**caractérisé en ce**
**que** l'élément de retenue (80, 80.1) est déplaçable le long de l'extension longitudinale des éléments de ferrure (40.1,50.1) ou des éléments de ferrure (40, 50) dans un espace libre (13, 130), dans lequel tout particulièrement l'espace libre (13, 130) présente une échancrure dans au moins un élément de ferrure (40.1, 50.1,40, 50) et l'élément de retenue (80, 80.1) étant supporte de façon mobile dans l'échancrure.

10. Méthode pour le montage d'un élément de porte (3) sur une installation de porte (4) avec un système (10) selon l'une des revendications 1 à 9, comportant un dispositif de ferrure (1) et un dispositif de contre-ferrure (2), dans laquelle
- dans une première étape via un élément d'accouplement (5), lequel est agencé de façon déplaçable au moins sur le dispositif de ferrure (1) ou sur le dispositif de contre-ferrure (2), le dispositif de ferrure (1) est connecté au dispositif de contre-ferrure (2), et une première position de montage de l'élément de porte (3) est obtenue sur l'installation de porte (4),
- dans une deuxième étape, l'élément de porte (3) est amené depuis la première position de montage vers la deuxième position de montage, en amenant l'élément d'accouplement (5) depuis une position de relâche vers une position de verrouillage, par quoi l'élément de porte (3) est sécurisé sur l'installation de porte (4).

11. Méthode selon la revendication 10,
**caractérisée en ce**
**que** pour la sécurisation de la position de verrouillage de l'élément d'accouplement (5), un élément de sécurisation (9) est connecté par la force et/ou par la forme à l'élément d'accouplement (5).

12. Méthode selon la revendication 10 ou 11,
**caractérisée en ce**
**qu'**un outil (8), au moyen duquel l'élément d'accouplement (5) est transféré depuis la position de relâche vers la position de verrouillage, est employé pour l'établissement de la connexion par la force et/ou par la forme entre l'élément de sécurisation (9) et l'élément d'accouplement (5).
